# EUROPÄISCHE PATENTSCHRIFT

(11) **EP 1 582 652 B1**
(45) Veröffentlichungstag und Bekanntmachung des Hinweises auf die Patenterteilung: **22.10.2008**
(21) Anmeldenummer: 05002436.3
(22) Anmeldetag: 04.02.2005
(51) Int. Cl.: E04F 15/02

(54) **Mosaikartiger Bauflächenbelag mit höhenmodellierbarer Oberfläche**
Mosaic covering with variable thickness for building surfaces
Revêtement mosaique d'épaisseur variable pour surfaces de construction

(30) Priorität: 04.02.2004 DE 102004006471; 12.05.2004 DE 102004023921
(43) Veröffentlichungstag der Anmeldung: 05.10.2005
(73) Patentinhaber: Mostafa, Kamal, Dr., 42113 Wuppertal (DE); Lietz, Uwe, 13158 Berlin (DE)
(72) Erfinder: Mostafa, Kamal, Dr., 42113 Wuppertal (DE); Lietz, Uwe, 13158 Berlin (DE)
(74) Vertreter: Hiller, Volker

(56) Entgegenhaltungen:
- EP-A- 1 275 480
- WO-A-03/018934
- DE-A1- 2 501 174
- DE-U1- 8 617 311
- DE-U1- 20 006 667
- GB-A- 1 196 205
- NL-C2- 1 016 168
- NL-C2- 1 017 447

## Beschreibung

Die Erfindung betrifft einen vorgefertigten Belag zur Aufbringung auf ebene Bauflächen gemäß dem Oberbegriff von Patentanspruch 1 sowie zahlreiche Ausführungsformen und -varianten des erfindungsgemäßen Belags.

Grundsätzlich bekannt ist die Verlegung von mosaikartigen Belägen zum Beispiel aus nebeneinander angeordneten keramischen- oder Glasfliesen gleichmäßiger Dicke an Wand- und Bodenflächen. Die Fliesen können dabei zur Reduzierung des Verlegeaufwands durch ein geflechtartiges Untergewebe miteinander verbunden sein.

So ist Gegenstand eines Vorschlages der **DT 25 01 174 A1** ein Bodenbelag in der Form einer fertigen Fliesentafel mit einer elastischen Unterlage, auf der Belagselemente im fugengerechten Abstand befestigt sind. Die Fugen zwischen den Belagselementen sind mit einer elastischen Füllmasse ausgefüllt, so dass der bekannte Bodenbelag während der Produktion und zum Transport in einem gewissen Maße gerollt oder geknickt werden kann.

Ein Bodenbelag gemäß der **G 86 08 540.9** soll aus werksseitig fest montierten keramischen Fliesen auf einer elastischen, kleinere Unebenheiten des Unterbaus ausgleichenden, haftungsvermittelnden Schicht bestehen, bei dem die Fliesen eine Bewegungsfreiheit in senkrechter Richtung aufweisen. Mit dem bekannten Bodenbelag kann so ein rissiger, mit leichten Bodenwellen versehener Baugrund zum Beispiel bei der Altbausanierung bedeckt werden.

Beschrieben wird in der EP 1 275 480 A2 die Herstellung eines kastenförmigen, nach unten hin offenen Baukörpers, bei dem auf einem rechteckigen Rahmen, dessen 4 Seiten nach unten jeweils eben, nach oben unregelmäßig ausgeführt sind, eine Abschlussscheibe aufgepresst und mit den Rahmenseiten verklebt wird. In Folge des Aufpressens der ursprünglich ebenen Abschlussscheibe auf die unregelmäßigen Rahmenseiten erhält die Abschlussscheibe eine gewollt verzogene und verspannte, im Raum unregelmäßige Form. Anregungen hinsichtlich einer höhenmodellierten Bauoberfläche in Form einer gemäßigten Steigung/Neigung bzw. Aufkantung können der Schrift jedoch nicht entnommen werden.

Mit den bekannten Belägen kann jedoch auf den bauseitig vorgegebenen Wand- und Bodenflächen keine Bedeckung ausgebildet werden, deren Oberfläche räumlich losgelöst zur zu bedeckenden Wand- und Bodenfläche ist. Wird solches gewünscht, muss eine Modellierung des Bereiches zwischen Belag und Wand- bzw. Bodenfläche erfolgen, zum Beispiel durch die Herstellung eines Gefälleestrichs, der direkt am Ort seines Einbaus entsteht. Für dessen Errichtung schlägt beispielsweise die NL101 74 47 C2 die Verwendung von Metallwinkeln und mit diesen zu verbindende Führungsschienen vor. Nachteilig an solchermaßen bekannten Belägen ist die zeitaufwendige Modellierung eines Untergrundes für die darauf zu verlegenden Fliesen in einem vorgeschalteten Arbeitsgang und die sich anschließende zeitraubende Fliesenlegearbeit.

Alternativ zum Gefälleestrich ist auch die Verlegung vorgefertigter dreidimensionaler Bauelemente, zum Beispiel aus extrudiertem Polystyrolschaum, auf den Untergrund bekannt. Eine mittels integrierter Fußelemente zumindest entlang einer Abschlusskante aufgeständerte Fliese zur Gestaltung einer höhenmodellierten Oberfläche in Form einer Aufkantung beispielsweise für Duschen oder allgemein für Nasszellen von Krankenhäusern. Sanatorien, Rehabilitationszentren und Altenheimen ist aus der DE200 06 667 U1 bekannt. Zur Gestaltung ganzer Drainage- bzw. Entwässerungsflächen schlägt die G 86 17 311.1 einen Bodenplattensatz mit Platten unterschiedlicher Dicken vor, wobei jede Platte dem auszubildenden Gefälle entsprechend an dem einen Rand eine größte und am gegenüberliegenden Rand eine kleinste Dicke aufweist und wobei die kleinste Dicke einer dickeren Platte etwa gleich der größten Dicke der nächst dünneren Platte ist.

Gegenstand der WO 03/018934 A1 sind Fliesenbasismodule, von denen mehrere beispielsweise mittels ineinander greifender Nut- und Federelemente kraftschlüssig miteinander verbunden werden können, soll ohne Fachkenntnisse ein beliebig modellierbarer Untergrund für eine Fliesenfläche geschaffen werden können. Dieser Untergrund kann anschließend mit herkömmlichen Stein- bzw. Keramikfliesen beklebt werden. Ein derart bekannter Stand der Technik weist den großen Nachteil lang andauernder Verlegearbeiten auf, da zunächst die Fliesenmodule und anschließend in einem zweiten Schritt die Fliesen verlegt werden müssen.

Mit der NL1016168 wird eine Dachkonstruktion aus einer bestimmten Anzahl an vorgefertigten (Kunststoff-)Klötzen vorgeschlagen, die jeweils an zwei sich gegenüberliegenden Seiten eine unterschiedliche Dicke aufweisen und so eine Schräge ausbilden mit der Maßgabe, dass die größte Dicke des einen Klotzes der geringsten Höhe des nächstfolgenden Klotzes entspricht. Werden dann eine Vielzahl solcher Klötze nebeneinander ausgelegt, wird eine Dachschräge ausgebildet; ist eine bestimmte Höhe erreicht, wird zur Fortführung der Dachschrägen eine nächste Reihe an Klötze unterfüttert. In gleicher Art schlägt die DE68 17 311 U1 einen Bodenbelag mit Gefälle vor, der in seiner Bauweise identisch dem Vorschlag für eine Dachkonstruktion gemäß der NL1016168 ist.

Die beiden Ideen erweitern zwar die Einsatzmöglichkeiten der zuvor gewürdigten WO03/018934 A1, weisen aber gleichsam den Nachteil lang andauernder, weil doppelter Verlegearbeiten auf.

Gegenstand der vorliegenden Erfindung ist dem gegenüber unter anderem die Überwindung genau jener bekannten Nachteile aus dem Stand der Technik.

Die bekannten Fliesen mit höhenmodellierter Oberfläche gewährleisten grundsätzlich bei ihrer Verlegung durch Sanitär- und/oder Fliesenfachbetriebe teilweise überzeugende Ergebnisse. Nachteilig an den bekannten Fliesen bzw. Fliesensätzen ist der große zeitliche Aufwand bei der Verlegung sowie die Notwendigkeit der Verlegung durch erfahrene Fachleute, was die Schaffung einer dermaßen verfliesten Fläche sehr kostenintensiv macht.

Einen völlig isoliert zu würdigenden Stand der Technik schlägt schließlich die GB1196205 vor: hier soll ein vorgefertigter Bodenbelag mit einer Hohlraum-Unterfütterung versehen werden. Ein solcher Bodenbelag hat jedoch mit dem eigenen Vorschlag nichts gemeinsam und wird nur zur Komplettierung des Standes der Technik einschließlich möglicher Alternativen zum eigenen Vorschlag aufgeführt.

Im Gegensatz zu den Fliesen mit höhenmodellierter Oberfläche schlägt die DE103 23 916 A1 einen Boden- bzw. Wandbelag mit mosaik- und/oder rasterartig angeordneten bzw. aneinander anlegbaren Belagteilen in der Form von Platten oder Klötzen vor, die an ihrer Unterseite hinterschnittene Nuten aufweisen. Werden zwei solcher Belagteile nebeneinander verlegt, entsteht auf der Unterseite ein Paar aus direkt nebeneinander positionierten Nuten. Boden- bzw. Wanddübel mit zum Profil eines Nutenpaares korrespondierendem Querschnitt erfassen formschlüssig die zwei nebeneinander verlegten Belagteile und halten sie vorschlagsgemäß zusammen. Indem diese Dübel aus dem sie aufnehmenden Boden bzw. der sie aufnehmenden Wand etwas hinausschauen, besteht der zu verlegende Belag aus aufgeständerten Belagteilen, unter denen beispielsweise Elektrokabel verlegt werden können. Der Schrift ist jedoch an keiner Stelle ein Vorschlag oder auch nur ein Hinweis zur Ausgestaltung von höhenmodellierten Oberflächen zu entnehmen.

Ziel der Erfindung ist es daher, einen mosaikartigen Bauflächenbelag zur Bedeckung ebener Bauteile zur Verfügung zu stellen, der mit geringstmöglichem Arbeitszeit- und Materialaufwand zu verlegen ist und eine Oberfläche gewährleistet, die räumlich losgelöst ist von der Ausdehnung der Oberfläche der zu bedeckenden Bauteile.

Die Erfindung löst die Aufgabe mit den Merkmalen des Patentanspruches 1 und sieht dabei einen vorgefertigten Belag mit mosaikartig nebeneinander positionierten Einzelelementen sowie mit Komponenten zur Verbindung einer Mehrzahl der Einzelelemente in flächiger Form vor, der geeignet ist zur Aufbringung auf ebene Bauflächen, wobei
■ der Belag Mittel zur freien Ausbildung seiner Dicke an verschiedenen Punkten seiner Oberfläche als Teil der Einzelelemente umfasst,
■ die Einzelelemente eine zur Baufläche orientierte Basisschicht und eine der Basisschicht gegenüberliegende Nutzschicht umfassen und
■ mindestens eine der beiden Schichten aus Nutzschicht und Basisschicht aus gegossenem Material besteht.

Durch die erfindungsgemäße Ausbildung des Belags wird es möglich, eine räumlich freie Gestaltung der Belagoberfläche unabhängig von der Oberflächenausgestaltung der Bauflächen, auf die der Belag aufzubringen ist, zu gewährleisten. In den dieser Schrift vorangegangenen Versuchen erwies es sich als interessante und bevorzugte Möglichkeit, die Belagoberfläche gemäß aller vorgeschlagener Ausführungsformen der Erfindung als Duschtasse oder Wanne, Aufkantung, Ablaufrinne oder -trichter, Sicke oder allgemein als Wasserführung auszubilden, wobei die Baufläche, auf die der Belag in Form eines zusammenhängenden Gebildes als thermoplastisches und bevorzugt wasserundurchlässiges Werkstück, Gewebe oder nicht gewebtes Vlies, Netz, Gitter oder als Folie aufgebracht wird, weitestgehend eben ist. Unter Berücksichtigung des späteren Verwendungszwecks ist es möglich, gewünschte Oberflächen des erfindungsgemäßen Belages mit einem oder mehreren Einzelelementen auszuformen, wie beispielsweise Seifenschalen, Sitze, rutschhemmende geriffelte oder gerillte Strukturen.

Bei dem vorgeschlagenen Bauflächenbelag sind bevorzugt Einzelelemente in beliebigen, untereinander auch variierenden Abmessungen und in einer oder mehreren Grundformen, wie quadratisch, rechteckig, rauten-, kreis- oder halbkreisförmig, drei- oder vieleckig vorgesehen. Auch ist es vorstellbar, dass die einzelnen Einzelelemente verschiedenfarbig ausgestaltet sind, um beliebige auch Bild gestaltende Mosaikmuster darstellen zu können.

Um ein Verschieben der den Belag abschließenden Einzelelemente relativ zur Baufläche zu verhindern, ist es zweckmäßig, den Belag mit einer Kleberschicht auf die weitestgehend ebene Baufläche aufzubringen.

Gewöhnlich ist es gewünscht, die Oberfläche des vorgeschlagenen Bauflächenbelags weitestgehend versiegelt auszugestatten. Aus diesem Grund sieht eine Ausführungsform das Verfugen der Zwischenräume zwischen den Einzelelementen mit einem geeigneten Fugenmaterial vor. Dabei kommen Materialien aus Mörtelmischungen oder auch aus thermoplastischen bevorzugt wasserundurchlässigen Polymeransätzen zum Einsatz. Alternativ dazu wird vorgeschlagen, dass die Einzelelemente zur Ausbildung einer geschlossenen Bedeckung der Baufläche fugenlos aneinander gelegt sind. Es ist dann zweckmäßig, wenn die Einzelelemente ineinander greifende Nut- und Federkomponenten aufweisen. Zum einen sind dann die einzelnen Einzelelemente kraftschlüssig miteinander verbunden, was beispielsweise das Begehen dieser Einzelelemente sicherer macht, zum anderen ist es je nach Material der Einzelelemente möglich, einen wasserdichten Belag aus fugenlos aneinander gelegten Einzelelementen auszubilden.

Die Einzelelemente liegen bevorzugt in der Form als Fliesen, Kacheln oder Platten aus Gießmaterial, Naturstein, Keramik, Glas, Ton oder auch Holz vor.

Erfindungsgemäß sind die Mittel zur freien Ausbildung der Belagdicke an verschiedenen Punkten der Belagsoberfläche als Teil der Einzelelemente ausgebildet, was bedeutet, dass die Einzelelemente an verschiedenen Punkten des Belags unterschiedlich dick sind. In diesem Fall bestehen die Einzelelemente in der Form als Mosaiksteinchen oder Kacheln bevorzugt aus einem gegossenen Material.

Erfindungsgemäß umfassen die Einzelelemente eine zur Baufläche orientierte Basisschicht und eine der Basisschicht gegenüberliegende Nutzschicht. In diesem Fall kann die Nutzschicht eine weitgehend gleichmäßige Dicke aufweisen, während die Basisschicht verschiedener Einzelelemente an verschiedenen Punkten des Belags unterschiedlich dick ist. Hier ist es auch möglich, dass die Basisschicht nicht vollflächig ausgebildet ist, sondern nur oder teilweise in der Form von Füßen vorliegt, die dann insbesondere unterhalb der Ecken der Einzelelemente angeordnet sind.

Die Einzelelemente müssen nicht zwingend aus einem homogenen Material hergestellt werden. So ist es bevorzugt, wenn die Nutzschicht aus einem anderen Material besteht als die Basisschicht So ist insbesondere für die Nutzschicht ein Material geeignet, dass eine abriebfeste Oberfläche gewährleistet, während sich für die Basisschicht ein wärmeisolierender und/oder schallschutzdämmender Werkstoff anbietet.

Die Einzelelemente in ihrem Ganzen bzw. die jeweilige Nutzschicht und/oder Basisschicht der Einzelelemente enthalten bevorzugt
- eines oder mehrere Füllstoffe, ausgewählt aus der Liste, umfassend: Steinbruch, Steinmehl, Ton, Kaolin und ganz besonders bevorzugt wegen seiner Brand dämmenden Wirkung Trialuminiumhydrat,
- eines oder mehrerer Vertreter aus den folgenden Bindemitteln:
   ■ hydraulische Bindemittel, wie z.B. Zement oder Gips,
   ■ Reaktionsharzbindemittel, wie z.B. Epoxyd-, Polyurethan-, Acrylat-, Polyester-, Phenolharz.

Sollten Nutz- und Basisschicht aus unterschiedlichen Materialien bestehen, z.B. die Nutzschicht aus Naturstein oder insbesondere abriebfestem Gießmaterial und die Basisschicht aus wärmeisolierendem Gießmaterial, ist es besonders bevorzugt, wenn die eine Schicht an die andere Schicht angegossen ist, so dass die verschiedenen Schichten der Einzelelemente unlösbar miteinander verbunden sind.

Der erfindungsgemäße Belag liegt in der Form von Matten vor, die schwimmend - d.h. ohne Verklebung - oder mit einer Kleberschicht auf die weitestgehend ebene Baufläche aufzubringen sind. Zur Ausbildung dieser Matten wird eine Mehrzahl der Einzelelemente durch die Komponenten in flächiger Form nebeneinander liegend verbunden. Gemäß der ersten Ausführungsvariante des erfindungsgemäßen Belags werden diese Komponenten durch die Ausgleichschicht gebildet, die gemäß einer speziellen und schon erwähnten Ausführungsform an die Einzelelemente angegossen ist. In der zweiten Ausführungsvariante des erfindungsgemäßen Belags kommen als Komponenten zur Verbindung einer Mehrzahl der Einzelelemente bevorzugt
- Gitter beispielsweise aus nicht rostendem Metall,
- Netze wie beispielsweise Geflechte aus Fiberglas,
- flexibles Gewebe,
- nicht gewebter Vliesstoff oder
- elastische Folien
zum Einsatz. Die so ausgebildeten Komponenten können an der Rückseite der Einzelelemente vorgesehen sein, so dass diese Komponenten mit der Baufläche im direkten Kontakt sind oder auf die Baufläche mittels einer Kleberschicht aufgebracht sind. Sofern die Einzelelemente aus gegossenem Material bestehen, ist es zweckmäßig, in eine Gießform für viele Einzelelemente das gießfähig aufbereitete Material für die Einzelelemente zu geben und auf den Flüssigkeitsspiegel des noch nicht getrockneten Materials für die Einzelelemente die Komponenten zur Verbindung einer Mehrzahl der Einzelelemente aufzulegen und ggf. leicht einzudrücken. Auf diese Weise werden die Verbindungskomponenten und die Einzelelemente unlösbar verbunden.

Es ist genauso möglich, die Komponenten in den Querschnitt der Einzelelemente einzubetten, wozu beispielsweise in eine Gießform eine erste Schicht aus gießfähig aufbereitetem Material für die Einzelelemente gegeben wird. Auf den Flüssigkeitsspiegel des noch nicht getrockneten Materials werden die Komponenten zur Verbindung einer Mehrzahl der Einzelelemente aufgelegt und ggf. leicht eingedrückt.
Alsdann erfolgt die Zugabe von gießfähig aufbereitetem Material für eine zweite Schicht der Einzelelemente. Das Material für die erste und die zweite Schicht kann dabei unterschiedlich sein zur Ausbildung einer Nutz- und einer Basisschicht ggf. mit unterschiedlichen Materialeigenschaften, zwischen denen die Verbindungskomponenten unlösbar eingebettet sind. Alternativ dazu können die Komponenten auch zumindest teilweise an den Seitenflächen der Einzelelemente befestigt sein, was insbesondere bei Einzelelementen aus Naturstein, Keramik, Glas oder Ton sowie bei Einzelelementen mit Nutz- und Basisschicht bevorzugt ist. Vorstellbar ist auch die die Verbindung der Einzelelemente mit Komponenten gemäß zweier hier vorgeschlagener Methoden.

Mit den erfindungsgemäßen Bauflächenbelägen in den zahlreich vorgeschlagenen Ausführungsformen und -varianten wird ein mattenartig aufzulegender mosaikartiger Bauflächenbelag zur Bedeckung weitestgehend ebener Bauteile zur Verfügung gestellt, der mit geringstmöglichem Arbeitszeit- und Materialaufwand zu verlegen ist und eine Oberfläche gewährleistet, die räumlich losgelöst ist von der Ausdehnung der Oberfläche der zu bedeckenden Bauteile.

Mit den folgenden Figuren erfindungsgemäßer Beispiele soll die Erfindung weitergehend veranschaulicht werden. Dabei zeigen alle Figuren vertikale Schnitte durch Beläge gemäß beanspruchter Ausführungsformen und -varianten:

Figur 1 zeigt jeweils aus Nutzschicht (1.1) und Basisschicht (1.2) bestehende Einzelelemente (1), von denen mehrere durch Komponenten (2) beispielsweise in der Form eines durchgehenden Netzes oder Gitters verbunden sind. Das verbindende Netz oder Gitter ist dabei zwischen den beispielsweise aus verschiedenartig gegossenen Materialien bestehenden Nutz- und Basisschichten (1.1, 1.2) in dem jeweiligen Querschnitt der Einzelelemente (1) eingebettet. Während die Nutzschichten (1.1) der verschiedenen Einzelelemente (1) von gleich bleibender Dicke sind, sind die Basisschichten (1.2) der verschiedenen Einzelelemente (1) verschieden hoch ausgebildet derart, dass der Belag, aufgebracht auf eine waagerechte Baufläche (3) mittels einer die Einzelelemente (1) über die volle Höhe der Basisschichten (1.2) einbettenden Kleberschicht (5), nach außen hin eine schiefe Ebene in der Form einer Rampe darstellt. Zwischen die Einzelelemente (1) ist über die Höhe ihrer jeweiligen Nutzschicht (1.1) ein geeignetes Fugenmaterial (4) gegeben.

In Figur 2 bilden verschieden hoch ausgebildete, hier homogen gegossene Einzelelemente (1) eine schräg bauende Übergangsrampe. Die Einzelelemente (1) werden an ihrer Unterseite durch Komponenten (2) beispielsweise in der Form eines durchgehenden Vlieses vor ihrem Einbau mattenartig zusammengehalten. Nach dem Einbau sind sie durch eine Kleberschicht (5) mit der waagerechten Baufläche (3) verbunden. Zwischen die Einzelelemente (1) ist über deren jeweilige Höhe geeignetes Fugenmaterial (4) gegeben. Diese Variante stellt eine Alternative zur beanspruchten Erfindung dar.

Die verschiedenen Einzelelemente (1) It. Figur 3 bestehen jeweils aus einer Nutzschicht (1.1) gleich bleibender Dicke beispielsweise aus Naturstein oder Keramik und aus einer Basisschicht (1.2), die bei unterschiedlichen Einzelelementen (1) jeweils verschieden hoch ausgebildet ist derart, dass der Belag, aufgebracht auf eine ebene Baufläche (3), nach außen hin eine geformte Oberfläche beispielsweise in Form einer Ablauftrichters darstellt. Die Basisschichten (1.2) der Einzelelemente (1) können dabei insbesondere aus einem gießfähig aufbereitbaren Material bestehen, das bei der Herstellung an die Naturstein- oder Kermaikplatten der Nutzschicht (1.1) angegossen wird. Die Einzelelemente (1) werden an ihrer Unterseite durch Komponenten (2) beispielsweise in der Form einer durchgehenden Folie vor ihrem Einbau mattenartig zusammengehalten. Nach dem Einbau sind sie durch eine Kleberschicht (5) mit der waagerechten Baufläche (3) verbunden. Zwischen die Einzelelemente (1) ist über deren jeweilige Höhe geeignetes Fugenmaterial (4) gegeben.

In Figur 4 werden erneut die verschiedenen Einzelelemente (1) jeweils aus gegossener Nutzschicht (1.1) und gegossener Basisschicht (1.2) gebildet, zwischen denen Komponenten (2) als eine obere durchgehende Schicht beispielsweise in Form von netzartig verlegten Kunststofffasern eingebettet sind. Während die Nutzschichten (1.1) der verschiedenen Einzelelemente (1) alle eine gleich bleibende Dicke aufweisen, sind die Basisschichten (1.2) der verschiedenen Einzelelemente (1) unterschiedlich hoch ausgebildet derart, dass der Belag, aufgebracht auf eine waagerechte Baufläche (3), nach außen hin eine schiefe Ebene in der Form einer Auffahrrampe darstellt. Die Einzelelemente (1) werden an der Unterseite ihrer jeweiligen Basisschicht (1.2) durch Komponenten (2) als eine untere durchgehende Schicht hier beispielsweise in der Form einer thermoplastischen Folie vor ihrem Einbau mattenartig zusammengehalten. Nach dem Einbau sind sie durch eine Kleberschicht (5) mit der waagerechten Baufläche (3) verbunden. Zwischen die Einzelelemente (1) ist über deren jeweilige volle Höhe geeignetes Fugenmaterial (4) gegeben, das zu diesem Zweck durch die obere durchgehende Schicht netzartig verlegter Kunststofffasern hindurch gearbeitet werden kann.
Begriffsliste:
(1) Einzelelement
   (1.1) Nutzschicht der Einzelelemente
   (1.2) Basisschicht der Einzelelemente
(2) Komponenten zur Verbindung einer Mehrzahl der Einzelelemente
(3) Baufläche
(4) Fugenmaterial
(5) Kleberschicht

## Patentansprüche

1. Vorgefertigter Belag, geeignet zur Aufbringung auf ebene Bauflächen (3), mit
- mosaikartig nebeneinander positionierten Einzelelementen (1) sowie
- Komponenten (2) zur Verbindung einer Mehrzahl der Einzelelemente (1) in flächiger Form,
**dadurch gekennzeichnet, dass**
■ der Belag Mittel (1.2) zur freien Ausbildung seiner Dicke an verschiedenen Punkten seiner Oberfläche als Teil der Einzelelemente (1) umfasst, wobei
■ die Einzelelemente (1) eine zur Baufläche (3) orientierte Basisschicht (1.2) und eine der Basisschicht (1.2) gegenüberliegende Nutzschicht (1.1) umfassen und
■ mindestens eine der beiden Schichten aus Nutzschicht (1.1) und Basisschicht (1.2) aus gegossenem Material besteht.

2. Belag nach Patentanspruch 1, **dadurch gekennzeichnet, dass** der Belag mit einer Kleberschicht (5) auf die Baufläche (3) aufbringbar ist.

3. Belag nach einem der Patentansprüche 1 und 2, **dadurch gekennzeichnet, dass** die Einzelelemente (1) Fliesen oder Platten sind.

4. Belag nach Patentanspruch 3, **dadurch gekennzeichnet, dass** die Fliesen oder Platten ein Material umfassen, ausgesucht aus der Liste, umfassend: Gießmaterial, Naturstein, Keramik, Glas und Ton.

5. Belag nach Patentanspruch 1, **dadurch gekennzeichnet, dass** die Nutzschicht (1.1) und die Basisschicht (1.2) aus unterschiedlichen Materialien bestehen.

6. Belag nach einem der Patentansprüche 1 bis 5, **dadurch gekennzeichnet, dass** das gegossene Material für die Einzelelemente (1) bzw. für die Nutzschicht (1.1) und/oder Basisschicht (1.2) eines oder mehrere Bindemittel enthalten, ausgewählt aus der Liste, umfassend:
- hydraulische Bindemittel, wie z.B. Zement oder Gips,
- Reaktionsharzbindemittel, wie z.B. Epoxyd-, Polyurethan-, Acrylat-, Polyester-, Phenolharz.

7. Belag nach einem der Patentansprüche 1 bis 6, **dadurch gekennzeichnet, dass** die Einzelelemente (1) Bestandteile enthalten oder aus diesen bestehen, ausgewählt aus der Liste, umfassend:
- wahlweise ein oder mehrere Bindemittel
- wahlweise ein oder mehrere Füll- und Zuschlagstoffe
- wahlweise eines oder mehrere der folgenden Bestandteile: Fasern, Vlies, Gewebe.

8. Belag nach einem der Patentansprüche 1 bis 7, **dadurch gekennzeichnet, dass** die Basisschicht (1.2) Füße umfasst, die unterhalb der Ecken der Einzelelemente (1) angeordnet sind.

9. Belag nach einem der Patentansprüche 1 bis 8, **dadurch gekennzeichnet, dass** die Komponenten (2) zur Verbindung einer Mehrzahl der Einzelelemente (1) ausgebildet sind in einer Form, ausgewählt aus der Liste, umfassend: Gitter, Netze, Gewebe, Vliese, Folien.

10. Belag nach Patentanspruch 9, **dadurch gekennzeichnet, dass** die Komponenten (2) zur Verbindung einer Mehrzahl der Einzelelemente (1) an der Rückseite der Einzelelemente (1) angeordnet sind.

11. Belag nach einem der Patentansprüche 9 und 10, **dadurch gekennzeichnet, dass** die Komponenten (2) zur Verbindung einer Mehrzahl der Einzelelemente (1) zumindest teilweise an den Seitenflächen der Einzelelemente (1) befestigt sind.

12. Belag nach einem der Patentansprüche 9 und 10, **dadurch gekennzeichnet, dass** die Komponenten (2) zur Verbindung einer Mehrzahl der Einzelelemente (1) im Querschnitt der Einzelelemente (1) eingebettet sind.

13. Belag nach einem der Patentansprüche 1 bis 12, **dadurch gekennzeichnet, dass** zwischen die Einzelelemente (1) ein geeignetes Fugenmaterial gegeben ist.

14. Belag nach einem der Patentansprüche 1 bis 13, **dadurch gekennzeichnet, dass** die Einzelelemente (1) eine Oberflächenstruktur zur Ausbildung ausgeformter Bauteile wie Seifenschalen, Sitze oder rutschhemmende Rillen aufweisen.

15. Belag nach einem der Patentansprüche 1 bis 14, **dadurch gekennzeichnet, dass** die Einzelelemente (1) eine oder mehrere Grundformen in einer oder mehreren Abmessungen haben.

16. Belag nach einem der Patentansprüche 1 bis 15, **dadurch gekennzeichnet, dass** der Belag in Form einer Duschtasse, Aufkantung, Ablaufrinne oder eines Ablauftrichter ausgebildet ist.

## Claims

1. Prefabricated covering, suitable for application to flat building surfaces (3), having
- individual elements (1) positioned mosaic-like one next to the other and
- components (2) for joining a plurality of the individual elements (1) in planar form,
**characterized in that**
• the covering comprises, as part of the individual elements (1), means (1.2) for freely shaping its thickness at various points on its surface, wherein
• the individual elements (1) comprise a base layer (1.2) oriented with the building surface (3) and a wear layer (1.1) located opposite the base layer (1.2) and
• at least one of the two layers consisting of wear layer (1.1) and base layer (1.2) consists of cast material.

2. Covering according to patent claim 1, **characterized in that** the covering is applicable to the building surface (3) with an adhesive layer (5).

3. Covering according to either one of patent claims 1 and 2, **characterized in that** the individual elements (1) are tiles or slabs.

4. Covering according to patent claim 3, **characterized in that** the tiles or slabs comprise a material selected from the list comprising: casting material, natural stone, ceramics, glass and clay.

5. Covering according to patent claim 1, **characterized in that** the wear layer (1.1) and the base layer (1.2) consist of different materials.

6. Covering according to any one of patent claims 1 to 5, **characterized in that** the cast material for the individual elements (1), i.e. for the wear layer (1.1) and/or base layer (1.2), contains one or more binders selected from the list comprising:
- hydraulic binders, such as, for example, cement or gypsum,
- reactive resin binders, such as, for example, epoxy resin, polyurethane resin, acrylate resin, polyester resin, phenol resin.

7. Covering according to any one of patent claims 1 to 6, **characterized in that** the individual elements (1) comprise or consist of constituents selected from the list comprising:
- as desired, one or more binders,
- as desired, one or more fillers and additives,
- as desired, one or more of the following constituents: fibres, non-woven fabric, woven fabric.

8. Covering according to any one of patent claims 1 to 7, **characterized in that** the base layer (1.2) includes feet which are arranged beneath the corners of the individual elements (1).

9. Covering according to any one of patent claims 1 to 8, **characterized in that** the components (2) for joining a plurality of individual elements (1) are constructed in a form selected from the list comprising: grids, nets, woven fabrics, non-woven fabrics, films.

10. Covering according to patent claim 9, **characterized in that** the components (2) for joining a plurality of individual elements (1) are arranged on the rear side of the individual elements (1).

11. Covering according to either one of patent claims 9 and 10, **characterized in that** the components (2) for joining a plurality of individual elements (1) are attached at least partly to the side faces of the individual elements (1).

12. Covering according to either one of patent claims 9 and 10, **characterized in that** the components (2) for joining a plurality of individual elements (1) are embedded in the cross-section of the individual elements (1).

13. Covering according to any one of patent claims 1 to 12, **characterized in that** a suitable jointing material is introduced between the individual elements (1).

14. Covering according to any one of patent claims 1 to 13, **characterized in that** the individual elements (1) have a surface structure for forming shaped components, such as soap dishes, seats, or grooves for slip resistance.

15. Covering according to any one of patent claims 1 to 14, **characterized in that** the individual elements (1) have one or more basic shapes in one or more sizes.

16. Covering according to any one of patent claims 1 to 15, **characterized in that** the covering is in the form of a shower tray, upstand, outlet channel or an outlet funnel.

## Revendications

1. Revêtement préfabriqué destiné à être appliqué sur des surfaces de construction planes (3), comprenant :
- des éléments individuels (1) positionnés l'un à côté de l'autre en mosaïque ainsi que
- des composants (2) pour relier à plat une pluralité des éléments individuels (1),
**caractérisé en ce que**
- le revêtement comprend des moyens (1.2) pour élaborer librement son épaisseur en différents points de sa surface en tant que partie des éléments individuels (1), dans lesquels :
- les éléments individuels (1) comprennent une couche de base (1.2) tournée vers la surface de construction (3) et une couche d'usure (1.1) opposée à la couche de base (1.2) et
- au moins une des deux couches parmi la couche d'usure (1.1) et la couche de base (1.2) est constituée de matériau coulé.

2. Revêtement selon la revendication 1, **caractérisé en ce que** le revêtement peut être appliqué avec une couche de colle (5) sur la surface de construction (3).

3. Revêtement selon l'une quelconque des revendications 1 et 2, **caractérisé en ce que** les éléments individuels (1) sont des dalles ou des plaques.

4. Revêtement selon la revendication 3, **caractérisé en ce que** les dalles ou les plaques comprennent un matériau choisi dans la liste suivante : matériau coulé, pierre naturelle, céramique, verre et argile.

5. Revêtement selon la revendication 1, **caractérisé en ce que** la couche d'usure (1.1) et la couche de base (1.2) sont constituées de matériaux différents.

6. Revêtement selon l'une quelconque des revendications 1 à 5, **caractérisé en ce que** le matériau coulé pour les éléments individuels (1) ou pour la couche d'usure (1.1) et/ou la couche de base (1.2) contient un ou plusieurs liants choisis dans la liste comprenant :
- des liants hydrauliques, comme le ciment ou le plâtre,
- des liants de résines réactionnelles, tels qu'une résine époxyde, une résine de polyuréthanne, une résine d'acrylate, une résine de polyester ou une résine phénolique.

7. Revêtement selon l'une quelconque des revendications 1 à 6, **caractérisé en ce que** les éléments individuels (1) contiennent des composants ou sont constitués de composants choisis dans la liste comprenant :
- au choix un ou plusieurs liants,
- au choix une ou plusieurs charges et un ou plusieurs agrégats,
- au choix un ou plusieurs des composants suivants : fibres, non-tissé, tissu.

8. Revêtement selon l'une quelconque des revendications 1 à 7, **caractérisé en ce que** la couche de base (1.2) comprend des pieds qui sont agencés en dessous des coins des éléments individuels (1).

9. Revêtement selon l'une quelconque des revendications 1 à 8, **caractérisé en ce que** les composants (2) destinés à relier une pluralité des éléments individuels (1) se présentent sous une forme choisie dans la liste comprenant : les grilles, les filets, les tissus, les non-tissés, les feuilles.

10. Revêtement selon la revendication 9, **caractérisé en ce que** les composants (2) destinés à relier une pluralité des éléments individuels (1) sont agencés sur la face arrière des éléments individuels (1).

11. Revêtement selon l'une quelconque des revendications 9 et 10, **caractérisé en ce que** les composants (2) destinés à relier une pluralité des éléments individuels (1) sont fixés au moins partiellement sur les faces latérales des éléments individuels (1).

12. Revêtement selon l'une quelconque des revendications 9 et 10, **caractérisé en ce que** les composants (2) destinés à relier une pluralité des éléments individuels (1) sont intégrés à la section transversale des éléments individuels (1).

13. Revêtement selon l'une quelconque des revendications 1 à 12, **caractérisé en ce qu'**un matériau de jointoiement approprié est placé entre les éléments individuels (1).

14. Revêtement selon l'une quelconque des revendications 1 à 13, **caractérisé en ce que** les éléments individuels (1) présentent une structure de surface pour former des composants démoulés comme des porte-savons, des sièges ou des rainures antidérapantes.

15. Revêtement selon l'une quelconque des revendications 1 à 14, **caractérisé en ce que** les éléments individuels (1) ont une ou plusieurs formes de base dans une ou plusieurs dimensions.

16. Revêtement selon l'une quelconque des revendications 1 à 15, **caractérisé en ce que** le revêtement se présente sous la forme d'un espace de douche, d'un solin, d'une rigole d'écoulement ou d'un entonnoir de trop-plein.
